# EUROPÄISCHE PATENTSCHRIFT

(11) **EP 0 727 921 B1**
(45) Veröffentlichungstag und Bekanntmachung des Hinweises auf die Patenterteilung: **25.04.2001**
(21) Anmeldenummer: 96101834.8
(22) Anmeldetag: 08.02.1996
(51) Int. Cl.: H05B 41/298

(54) **Verfahren zum Abschalten einer Schaltungsanordnung zum Betrieb einer Entladungslampe**
Method for shutting-down a Circuit for operating a discharge lamp
Procédé pour desactiver un circuit pour alimenter une lampe à décharge

(30) Priorität: 17.02.1995 DE 19505460
(43) Veröffentlichungstag der Anmeldung: 21.08.1996
(73) Patentinhaber: Patent-Treuhand-Gesellschaft für elektrische Glühlampen mbH, 81543 München (DE)
(72) Erfinder: Rupp, Arnulf, D-82041 Deisenhofen (DE); Löhmann, Gunther, Dr., D-88239 Wangen (DE); Veser, Alwin, D-80803 München (DE)

(56) Entgegenhaltungen:
- EP-A- 0 564 895
- EP-A- 0 696 157
- EP-A- 0 776 148
- US-A- 5 023 516

## Beschreibung

Die Erfindung betrifft ein Verfahren zum Abschalten einer Schaltungsanordnung für den Betrieb einer Entladungslampe nach dem Oberbegriff des Anspruchs 1.

In den deutschen Patentanmeldungen DE-A-36 23 749 und DE-A-36 11 611 sind Schaltungsanordnungen ohne Abschaltvorrichtung zum Betrieb von Leuchtstofflampen vorgeschlagen. Nachteilig bei diesen Schaltungen ist, daß bei einem fehlerhaften Betriebszustand der Lampe die Schaltungsanordnung nicht außer Funktion gesetzt wird. Aufgrund der Arbeitsweise des aktiven Oberwellenfilters, durch die laufend Energie in den Glättungskondensator zurückgepumpt wird, kann es daher bei Lampenausfall zu einer Zerstörung des Glättungskondensators kommen.

Andererseits ist aus der DE-A-29 41 822 eine Abschaltvorrichtung bekannt, wie sie im Oberbegriff des ersten Anspruchs aufgeführt ist. Diese Abschaltvorrichtung beinhaltet eine Triggerschaltung mit einem genau dimensionierten Diac, die den Thyristor mit einer Verzögerung von ca. einer Sekunde abschaltet. Eine Verzögerungszeit von bis zu einer Sekunde ist jedoch für eine Schaltungsanordnung mit einem als Pumpensystem ausgeführten Oberwellenfilter zu lang, da es bereits in weit kürzeren Zeiten zu einem starken Spannungsanstieg am Glättungskondensator kommen kann.

Aus der EP-B-276 460 ist eine Schaltungsanordnung zum hochfrequenten Betrieb einer Niederdruckentladungslampe bekannt, welche eine Abschaltvorrichtung aufweist, die in der Lage ist, einen Thyristor der Abschaltvorrichtung innerhalb einiger Millisekunden durchzuschalten und so das Abschalten der Schaltungsanordnung bewirkt. Dabei wird bei Ausfall der Niederdruckentladungslampe durch Kondensatoren eines aktiven Oberwellenfilters an einem Glättungskondensator ein Spannungsanstieg verursacht. Überschreitet der Spannungsanstieg die Durchbruchspannung einer oder mehrerer in Reihe geschalteter Zenerdioden einer Triggerschaltung, schalten diese Dioden durch und triggern so direkt den Abschaltthyristor. Diese Schaltungsanordnung ermöglicht die Abschaltung bei Ausfall einer Niederdruckentladungslampe; sie ist jedoch nicht in der Lage, den sogenannten "End-of-live"-Zustand (z.B. einseitige Emittererschöpfung auf einer Elektrode) zu erfassen und entsprechende Schaltmaßnahmen zu erfassen. Darüberhinaus ist diese Schaltungsanordnung nicht in der Lage, eine symmetrische oder eine unsymmetrische Lampenspannungserhöhung rechtzeitig und mit hinreichender Genauigkeit zu erfassen.

Ausgehend von diesem Stand der Technik liegt der Erfindung die Aufgabe zugrunde, ein Verfahren zum Abschalten einer Schaltungsanordnung der eingangs genannten Art anzugeben, die eine Abschaltung in unterschiedlichen Fehlzuständen von Gasentladungslampen ermöglicht.

Diese Aufgabe wird durch ein Verfahren zur Abschaltung einer Schaltungsanordnung für den Betrieb einer Entladungslampe mit den Merkmalen des Anspruchs 1 gelöst.

Die Entladungslampe wird fortlaufend auf Fehlzustände überprüft, wobei die Spitzen-Spitzen-Spannung (Peak-Peak-Spannung) als Kriterium verwendet wird. Zu diesen Fehlzuständen gehört unter anderem der sogenannte Gleichrichtereffekt gegen bzw. am Lebensdauerende (unterschiedliche Lampenspannungsamplituden bezüglich der beiden Spannungshalbwellen; eine asymmetrische Lampenspannungserhöhung) und eine symmetrische Lampenspannungserhöhung, beispielsweise durch "Mikroleck" (Luftziehen in das Innere des Lampenkörpers) .

Erfindungsgemäß wird die Peak-Peak-Spannung als Parameter für die Erfassung unterschiedlicher Fehlzustände verwendet.

Bei der vorliegenden Erfindung ist vorgesehen, daß von einer Lampenspannungserfassungsvorrichtung ein Steuersignal gebildet wird, das eine zur Peak-Peak-Spannung proportionale Spannung darstellt. Damit läßt sich nicht nur die Peak-Peak-Spannung selbst, sondern auch von dieser Spannung abgeleitete physikalische Parameter verwenden.

Aus der US-A-5 023 516 ist eine Schaltungsanordnung zum Betreiben einer Entladungslampe mit einer Abschaltanordnung bekannt, wobei die Abschaltanordnung jedoch keine Spitzen-Spitzen-Spannungswerte als solche ermittelt, aber erlaubt den sogenannten "Gleichrichtereffekt in beiden Richtungen zu erfassen und abzuschalten.

In der EP-A-696 157, die am 07/02/1996 veröffentlicht wurde und deshalb Stand der Technik nach Art 54(3) EPÜ darstellt, ist ein elektronisches Vorschaltgerät für Gasentladungslampen mit einer Abschaltanordnung beschrieben, die das Vorschaltgerät bei symmetrischen und bei asymmetrischen Überspannungen abschaltet. Das Vorschaltgerät weist hierzu jedoch zwei verschiedene Ermittlungsschaltungen auf.

Die EP-A-564 895 beschreibt ein elektronisches Vorschaltgerät für Niederdruck-Gas-Entladungslampen mit einer Abschaltanordnung, die aus einer Spannungsvervielfachungsschaltung besteht. Hierbei ist jedoch keine Abschaltung des Vorschaltgeräts bei einer asymmetrischen Erhöhung der Spannung an der Lampe infolge des "End-of-live"-Zustands vorgesehen.

Weitere vorteilhafte Ausgestaltungen der vorliegenden Erfindung sind in den Unteransprüchen definiert.

Die Erfindung wird nun anhand der Zeichnungen beschrieben. Es zeigt
- Fig. 1: ein Blockschaltbild der Schaltungsanordnung zum Ausführen des erfindungsgemäßen Verfahrens
- Fig. 2: ein Ausführungsbeispiel einer schaltungstechnischen Ausgestaltung einer Spannungserfassungsvorrichtung in einer Schaltungsanordnung nach Fig. 1.

Die in Fig. 1 dargestellte Schaltungsanordnung dient zum nieder- bzw. hochfrequenten Betrieb einer Entladungslampe LP. Dabei bedeutet Niederfrequenz eine der Größenordnung der Netzfrequenz entsprechende Frequenz, während Hochfrequenz eine Frequenz bezeichnet, die oberhalb einer solchen Niederfrequenz liegt.

Eingangsseitig weist die Schaltungsanordnung einen Generator G auf, der z.B. eine hochfrequente Spannung generiert. Ganz allgemein erzeugt der Generator eine Wechselspannung zum Betrieb der Entladungslampe.

Eingangsseitig ist der Generator G mit der Netzspannung bzw. mit einem in der Figur 1 nicht dargestellten Spannungsversorgungsteil, z.B. einem Netzgleichrichter, verbunden.

Die Entladungslampe LP kann beispielsweise mit einer Vorheizungseinrichtung VH verbunden sein.

Der Generator G zur Generierung einer wechselfrequenten Spannung weist einen Steuereingang auf, der mit einer Generator-Abschaltvorrichtung AV verbunden ist. Diese Abschaltvorrichtung AV erzeugt in Abhängigkeit eines Eingangssignal (zweites Steuersignal) CS2 ein erstes Steuersignal CS1. Das erste Steuersignal CS1 aktiviert den Generator G in der Weise, daß die Generierung der wechselfrequenten Spannung beendet wird.

Erfindungsgemäß ist eine Spannungserfassungsvorrichtung VE vorgesehen, die einerseits mit den Elektroden der Entladungslampe verbunden ist und die in dem in Figur 1 dargestellten Beispiel die Spannung Uₛₛ der Entladungslampe LP abgreift. Die Spannungserfassungsvorrichtung VE bildet in Abhängigkeit der erfaßten Lampenspannung Uₛₛ ein zweites Steuersignal CS2. Dieses zweites Steuersignal CS2 wird der Generator-Abschaltvorrichtung AV zugeführt. Dieses zweite Steuersignal CS2, das der Generator-Abschaltvorrichtung AV zugeführt wird, aktiviert diese Abschaltvorrichtung AV in der Weise, daß die Abschaltvorrichtung das erste Steuersignal CS1 bildet und damit die Generierung der wechselfrequenten Lampenspannung unterbindet.

Die Spannungserfassungsvorrichtung VE kann auch ein zweites Steuersignal CS2 bilden, das durch eine zur Peak-Peak-Spannung proportionale Spannung UA gebildet ist. Die Abschaltungvorrichtung AV kann in der Weise ausgestaltet sein, daß sie das erste Steuersignal CS1 bildet, sofern die zur Peak-Peak-Spannung proportionale Spannung UA einen vorgebbaren Schwellwert überschreitet.

Die in Fig. 2 dargestellte Spannungserfassungsvorrichtung VE wird beispielsweise durch eine an sich bekannte Spannungsvervielfachungsschaltung gebildet. Erfindungsgemäß wird diese Spannungsvervielfachungsschaltung zur Detektion unterschiedlicher Fehlzustände der Entladungslampe verwendet.

Diese Schaltungsanordnung weist eingangsseitig in ihrer der Lampe LP zugewandten Seite einen Spannungsteiler R1, R2 auf, an dem die Peak-Peak-Spannung Uₛₛ anliegt.

Zwischen Masse und Mittelabgriff des Spannungsteilers wird eine zur Lampenspannung proportionale Spannung Um abgegriffen. Am Mittelabgriff des Spannungsteilers ist ein erster Kondensator C1 angeordnet, der an seiner dem Mittelabgriff des Spannungsteilers abgewandten Seite sowohl mit der Anode einer ersten Diode D1 als auch mit der Kathode einer zweiten Diode D2 verbunden ist. Die Anode der zweiten Diode D2 ist mit Masse verbunden. Die Kathode der ersten Diode D1 ist mit einem Ausgang der Spannungserfassungsvorrichtung VE verbunden. Zwischen Masse und Kathode der ersten Diode D1 ist ein zweiter Kondensator C2 geschaltet.

In der negativen Halbwelle der Spannung Uₘ wird der erste Kondensator C1 über die zweite Diode D2 entsprechend der maximalen negativen Spannung der Lampe LP geladen. In der positiven Halbwelle der Spannung Um wird der erste Kondensator C1 über die erste Diode D1 auf den zweiten Kondensator C2 entladen. Dabei addieren sich die Spannungen Uₘ und die in der negativen Halbwelle der Spannung Uₘ am Kondensator C1 gebildete Spannung U_{C1}. Die damit gebildete Spannung entspricht der Peak-Peak-Spannung Uₛₛ Die Spannung Uₘ am Mittelabgriff des Spannungsteilers gegen Masse stellt einen proportionalen Anteil der Spannung Uₛₛ dar.

Die Diode D1 und der Kondensator C2 dienen der Speicherung der detektierten Peak-Peak-Spannung Uₛₛ.

Die Peak-Peak-Spannung Uₛₛ bzw. Uₘ wird gebildet, wenn die parallel zu dem Kondensator C2 angeschlossene Generator-Abschaltvorrichtung AV eine unendliche Impedanz aufweist (VE nicht durch AV belastet; Leerlauffall).

Weist dagegen die parallel zum Kondensator C2 angeordnete Abschaltvorrichtung AV eine endliche Impedanz auf, so wird bei gegebener Signalform der Lampenspannung ein zur Peak-Peak-Spannung Uₛₛ bzw. Uₘ proportionaler Wert ermittelt.

Das auf die oben beschriebene Weise gebildete Signal (sowohl für den unbelasteten als auch für den belasteteten Fall) kann mit zusätzlichen Meßgrößen, insbesondere mit der Betriebsspannung kombiniert werden, da bei der erfindungsgemäßen Schaltung das zur Peak-Peak-Spannung proportionale Signal gegen die Bezugsmasse der Generatorschaltung erzeugt wird.

Die erste Diode D1 kann durch eine Zenerdiode ersetzt werden. Unabhängig hiervon kann auch die zweite Diode D2 durch eine Zenerdiode ersetzt werden.

Erfindungsgemäß kann die von der Spannungserfassungsvorrichtung VE gebildete Spannung mit einem Schwellwert verglichen werden. Der Schwellwert für die Abschaltung bei Überspannung (symmetrisch und asymmetrisch) kann unabhängig von der Ansprechzeit der Abschaltung bei der Zündung eingestellt werden (Spannungsteiler R1, R2 und Kondensator C2).

Die Verwendung von Zenerdioden für D1 und/oder D2 anstelle normaler Dioden ermöglicht den Einsatz eines kleineren Kondensators C2 bei gleicher Ansprechzeit im Zündprozeß.

In der Schaltungsanordnung nach Fig 2 kann die Peak-Peak-Spannung direkt abgegriffen werden (R1 = 0).

Ganz allgemein ist die Schaltungsanordnung nach Figur 2 mit relativ wenigen Standard-Schaltungskomponenten aufgebaut, die insgesamt eine sehr kostengünstige Lösung darstellen. Aufgrund dieser Schaltungsstruktur mit nur wenigen Komponenten ist zugleich gewährleistet, daß diese Schaltung eine hohe Betriebssicherheit aufweist.

## Patentansprüche

1. Verfahren zum Abschalten einer Schaltungsanordnung für den Betrieb einer Entladungslampe (LP) mit Wechselspannung einer vorgebbaren Frequenz, bestehend aus : (i) einem Generator (G) zur Generierung einer Wechselspannung zum Betrieb der Entladungslampe (LP) mit der vorgebbaren Frequenz (ii) einer mit dem Generator verbundenen Abschaltvorrichtung (AV), die in Abhängigkeit eines zweiten Steuersignals (CS2) ein erstes Steuersignal (CS1) bildet, mit welchem der Generator ansteuerbar und in der Weise aktivierbar ist, daß bei symmetrischer Erhöhung der Spannung, die an der Entladungslampe (LP) anliegt, die Generierung der Wechselspannung beendet wird, und (iii) einer mit der Abschaltvorrichtung (AV) verbundenen Spannungserfassungsvorrichtung (VE), die den Spitzen-Spitzen-Spannungswert (U_{SS}) der Spannung, die an der Entladungslampe (LP) anliegt, ermittelt und das dem Spitzen-Spitzen-Spannungswert (U_{SS}) proportionales zweite Steuersignal (CS2) bildet, dadurch gekennzeichnet, daß in der Abschaltvorrichtung (AV) dieses zweite Steuersignal (CS2) mit einem Schwellwert verglichen wird, wobei bei Überschreitung des Schwellwerts aufgrund sowohl einer symmetrischen als auch einer asymmetrischen Erhöhung der Spannung, die an der Entladungslampe anliegt, das erste Steuersignal (CS1) zur Abschaltung der Schaltungsanordnung erzeugt wird.

2. Verfahren nach Anspruch 1, dadurch gekennzeichnet, daß die Spannungserfasssungsvorrichtung (VE) einen zur Entladungslampe (LP) parallelgeschalteten Spannungsteiler (R1, R2) aufweist.

3. Verfahren nach Anspruch 2, dadurch gekennzeichnet, daß der Spannungsteiler (R1, R2) auf einem definierten Bezugspotential liegt und an seinem Mittelabgriff über einen ersten Kondensator (C1) und einer ersten Diode (D1) mit der Abschaltvorrichtung (AV) verbunden ist, daß eine zweite Diode (D2) zwischen dem definierten Bezugspotential und dem Verbindungspunkt vom ersten Kondensator (C1) und erster Diode (D1) angeordnet ist, und daß ein zweiter Kondensator (C2) zwischen dem definierten Bezugspotential und der ersten Diode (D1) parallel zum Eingang der Abschaltvorrichtung (AV) angeordnet ist.

4. Verfahren nach Anspruch 3, dadurch gekennzeichnet, daß die erste und/oder zweite Diode (D1, D2) je eine Zenerdiode ist.

## Claims

1. Method for disconnecting a circuit arrangement for operating a discharge lamp (LP) using AC voltage of a prescribable frequency, comprising: (i) a generator (G) for generating an AC voltage for operating the discharge lamp (LP) at the prescribable frequency, (ii) a disconnecting device (AV) which is connected to the generator and, as a function of a second control signal (CS2) forms a first control signal (CS1) and with the aid of which the generator can be driven and can be activated in such a way that in the case of a symmetrical increase in the voltage present across the discharge lamp (LP) the generation of the AC voltage is terminated, and (iii) a voltage detection device (VE) which is connected to the disconnection device (AV), determines the peak-to-peak voltage value (Uₛₛ) of the voltage present across the discharge lamp (LP), and forms the second control signal (CS2), which is proportional to the peak-to-peak voltage value (Uₛₛ), characterized in that this second control signal (CS2) is compared with a threshold value in the disconnection device (AV), the first control signal (CS1) being generated to disconnect the circuit arrangement upon overshooting of the threshold value on the basis both of a symmetric -and of an asymmetric increase in the voltage present across the discharge lamp.

2. Method according to Claim 1, characterized in that the voltage detection device (VE) has a voltage divider (R1, R2) connected in parallel with the discharge lamp (LP).

3. Method according to Claim 2, characterized in that the voltage divider (R1, R2) is at a defined reference potential and is connected at its centre tap to the disconnection device (AV) via a first capacitor (C1) and a first diode (D1), in that the second diode (D2) is arranged between the defined reference potential and the tie point of the first capacitor (C1) and first diode (D1), and in that a second capacitor (C2) is arranged between the defined reference potential and the first diode (D1) parallel to the input of the disconnection device (AV).

4. Method according to Claim 3, characterized in that the first and/or second diode (D1, D2) is/are a zener diode in each case.

## Revendications

1. Procédé de mise hors circuit d'un circuit d'alimentation d'une lampe (LP) de décharge en une tension alternative d'une fréquence pouvant être prescrite, constitué (i) d'un générateur (G) destiné à engendrer une tension alternative d'alimentation de la lampe (LP) de décharge à la fréquence pouvant être prescrite, (ii) d'un dispositif (AV) de coupure relié au générateur et formant, en fonction d'un deuxième signal (CS2) de commande, un premier signal (CS1) de commande, par lequel le générateur peut être commandé et activé de façon que, si la tension qui est appliquée à la lampe (LP) de décharge s'élève symétriquement, il est mis fin à la génération de la tension alternative et (iii) d'un dispositif (VE) de détection de la tension, qui est relié au dispositif (AV) de coupure et qui détermine la valeur (Uₛₛ) de tension crête à crête appliquée à la lampe (LP) de décharge et forme le deuxième signal (CS2) de commande proportionnel à la valeur (Uₛₛ) de tension crête à crête, caractérisé en ce que dans le dispositif (AV) de coupure ce deuxième signal (CS2) de commande est comparé à une valeur de seuil et, lorsque la valeur de seuil est dépassée, tant en raison d'une élévation symétrique que dissymétrique de la tension appliquée à la lampe de décharge, le premier signal (CS1) de commande est produit pour mettre le circuit hors circuit.

2. Procédé suivant la revendication 1, caractérisé en ce que le dispositif (VE) de détection de la tension comporte un diviseur (R1, R2) de tension monté en parallèle à la lampe (LP) de décharge.

3. Procédé suivant la revendication 2, caractérisé en ce que le diviseur (R1,R2) de tension est mis à un potentiel de référence défini et relié par sa prise médiane et par l'intermédiaire d'un premier condensateur (C1) et d'une première diode (D1) au dispositif (AV) de coupure, en ce qu'une deuxième diode (D2) est montée entre le potentiel de référence défini et le point de liaison du premier condensateur (C1) et de la première diode (D1), et en ce qu'un deuxième condensateur (C2) est monté entre le potentiel de référence défini et la première diode (D1) en parallèle à l'entrée du dispositif (AV) de coupure.

4. Procédé suivant la revendication 3, caractérisé en ce que la première etlou la deuxième diode (D1,D2) sont chacune une diode Zener.
